# EUROPÄISCHE PATENTSCHRIFT

(11) **EP 0 418 433 B1**
(45) Veröffentlichungstag und Bekanntmachung des Hinweises auf die Patenterteilung: **09.11.1994**
(21) Anmeldenummer: 89250038.0
(22) Anmeldetag: 18.09.1989
(51) Int. Cl.: B41J 2/30

(54) **Matrixnadeldruckkopf**
Wire matrix print head
Tête d'impression à matrice d'aiguilles

(43) Veröffentlichungstag der Anmeldung: 27.03.1991
(73) Patentinhaber: MANNESMANN Aktiengesellschaft, 40027 Düsseldorf (DE)
(72) Erfinder: Gugel, Bernd, D-7900 Ulm-Einsingen (DE); Stempfle, Johann, D-7914 Pfaffenhofen (DE)
(74) Vertreter: Presting, Hans-Joachim, Dipl.-Ing.

(56) Entgegenhaltungen:
- EP-A- 0 305 871
- EP-A- 0 335 257
- US-A- 4 396 304
- PATENT ABSTRACTS OF JAPAN vol. 6, no. 138 (M-145)(1016) 27 Juli 1982; JP-A-57 61577
- IBM TECHNICAL DISCLOSURE BULLETIN. vol. 31, no. 4, September 1988, NEW YORK USSeiten 347 - 351; "Controls for automated adjustment of print wire actuator seal time."
- PATENT ABSTRACTS OF JAPAN vol. 13, no. 33 (M-789)(3381) 25 Januar 1989; JP-A-63 242649

## Beschreibung

Die Erfindung betrifft ein Verfahren zum Ansteuern der Drucknadeln eines Matrixnadeldruckkopfs, zwecks Anpassung auf die zu druckende Kopienanzahl und/oder zwecks Anpassung der Druckfrequenz im Sinn einer Veränderung der Schreibgeschwindigkeit eines Matrixdruckers. Hierbei wird ein Matrixnadeldruckkopf eingesetzt, der auf einen festen Abstand zu einem Schreibwiderlager, auf dem ein Aufzeichnungsträger aufliegt, einstellbar oder eingestellt ist, wobei zwischen dem Matrixnadeldruckkopf und dem Aufzeichnungsträger ein Farbband vor den Drucknadeln geführt ist, mit den Drucknadeln gemeinsam oder jeder Drucknadel einzeln zugeordneten Antrieben, zu denen jeweils eine Elektromagnetspule gehört, wobei jede Drucknadel innerhalb eines Hubs von einer rückwärtigen in eine vordere Stellung und zurück bewegbar ist.

Eine speziellere Gattung beruht noch darauf, daß der Antrieb jeweils einen die Drucknadel antreibenden Klappanker aufweist, wobei sämtliche Klappanker in einer hinteren Ruhelage mit einem radial inneren Klappankerende an einer gemeinsamen Fläche anliegen und sämtliche radial äußeren Klappankerenden die Antriebskraft übertragen und der Weg jeder Drucknadel bis in eine vordere Druckstellung dem Klappankerhubweg entspricht.

Das Verfahren zum Ansteuern der Drucknadeln eines Matrixnadeldruckkopfes zwecks Anpassung auf die zu druckende Kopienanzahl und/oder zwecks Anpassung der Druckfrequenz ist im Sinne einer Veränderung der Schreibgeschwindigkeit eines Matrixdruckers zu sehen.

Die Erfindung geht von einem bekannten Matrixdruckkopf aus (JP-A-57 61577), der für eine gewünschte Druckkraft der Drucknadeln für die Rückwärtsbewegung der Drucknadeln einen Stopper vorsieht, der aus einer Einstellbuchse besteht. Hier wird jedoch die Durchbiegung einer jeweils an den Drucknadeln befestigten Feder korrigiert, weil bei sehr großer Durchbiegung der besonderen Feder eine Steigerung der Aufschlagkraft der Drucknadeln auf das Papier nicht mehr stattfindet. Der bekannte Nadeldruckkopf dient daher mehr zur Einstellung der Aufschlagkraft bei verändertem Abstand zwischen dem Druckwiderlager und dem Druckkopf. Eine solche Lösung führt daher bei nur einem Blatt und bei einem Durchschreibpapiersatz jeweils zu gleich hohen Aufschlagkräften, die nicht mehr weiter veränderbar sind. Zudem ist eine Stellung von Hand mittels eines Scheibenrades durch das Bedienungspersonal äußerst kritisch.

Es ist ferner bekannt (US-A-4,396,304), einen Matrixnadeldruckkopf, der auf einen festen Abstand zu einem Schreibwiderlager, auf dem ein Aufzeichnungsträger aufliegt, eingestellt ist, wobei zwischen dem Matrixnadeldruckkopf und dem Aufzeichnungsträger ein Farbband vor den Drucknadeln geführt ist, mit jeder Drucknadel einzeln zugeordneten Antrieben, zu denen jeweils eine Elektromagnetspule gehört, auszurüsten, wobei jede Drucknadel innerhalb eines Hubweges von einer rückwärtigen Stellung in eine vordere Stellung und zurück bewegbar ist, wobei die jeder Drucknadel zugeführte Antriebs-Energie insoweit veränderbar ist, als mittels einer Schraube und eines Bolzens ein im Außenbereich der Elektromagnetspulen angeordneter Anker über die Ankerfeder, die auf der Drucknadel geführt ist, vorspannbar ist. Die hier veränderbare Energiezufuhr kann daher nur niedriger sein als die von der Druckfeder auf der Drucknadel abgegebene Energie. Insoweit bestimmt lediglich diese relativ schwache Druckfeder eine Veränderung der Energiezufuhr. Ein ähnlicher Effekt kann durch den Stromverlauf bewirkt werden, was jedoch an jedem gewöhnlichen Matrixdruckkopf der Fall ist und keinerlei Einfluß auf eine Erhöhung oder Erniedrigung der Schlagkraft der Druckdrähte bedeutet, um ein einzelnes Blatt oder ein Blatt mit mehreren Durchschlägen zu bedrucken.

Derartige Matrixnadeldruckköpfe in Matrixnadeldruckern sind bekannt aus dem US-Patent 4,230,038 für die Einstellung sämtlicher Anker auf einen einzigen Betriebsluftspalt und aus der DE-OS 34 12 855 für die starre Einstellung des Betriebsluftspaltes zwischen Magnetjoch und Klappanker.

Moderne Matrixnadeldruckköpfe werden derzeit mit Nadelfrequenzen zwischen 1,000 und 3000 Hz betrieben. Die Drucknadel und deren Antriebselement sind daher aus physikalischen Gründen mit einer geringstmöglichen Masse zu versehen. Andererseits werden von Matrixnadeldruckern eine hohe Anzahl von lesbaren Kopien gefordert, was eine hohe Schlagkraft der einzelnen Drucknadel voraussetzt.

Eine hohe Schlagkraft jeder einzelnen Drucknadel wäre möglich bei entsprechend großer Masse der bewegten Teile (Drucknadel und zugehöriges Antriebselement) oder aber eine hohe Auftreffenergie würde über einen großen Nadelhubweg bei großer Beschleunigung entstehen. Beide Forderungen, nämlich hohe Nadelfrequenz und hohe Anzahl von Kopien eines Schriftstückes stellen technisch entgegengesetzte Anforderungen an einen Matrixnadeldruckkopf dar. Der Konstrukteur wird daher zu Kompromißlösungen gezwungen, die bisher jedoch nicht befriedigen konnten.

Die Leistungsdaten eines Matrixnadeldruckkopfes werden u. a. durch folgende Parameter bestimmt:
Dimension des Magnetkreises,
Materialgüte des Magnetjoches mit Anker,
Kenngrößen der Elektromagnetspule,
Masseträgheitsmomente der bewegten Massen und
Dimension des Arbeitsluftspaltes.

Nach erfolgter Festlegung der Abmessungen eines Matrixnadeldruckkopfes können theoretisch nach seiner Montage nur noch die Betriebsspannung und die Bestromungskurve von außen geändert werden. Eine solche Beeinflussung erbringt jedoch ebenfalls nicht die gewünschten Wirkungen, nachdem ein Matrixnadeldruckkopf in seinen Dimensionen festgelegt worden ist.

Der Erfindung liegt daher die Aufgabe zugrunde, einen bestehenden Matrixnadeldruckkopf im montierten Zustand noch derart beeinflussen zu können, daß die an den Drucknadeln auftretende Aufschlagkraft variiert wird, um weniger oder mehr Durchschläge (Kopien) des angefertigten Schriftstückes drucken zu können.

Die gestellte Aufgabe wird aufgrund der Merkmale des Anspruches 1 gelöst, wobei die jeder Drucknadel jeweils gleichgroß zugeführte Antriebs-Energie in jeweils übereinstimmenden Beträgen veränderbar, d. h. in gleichgroßen Anteilen gesteuert verkleinerbar oder vergrößerbar, ist. Hierbei kann weniger alternativ, sondern in Kombination eine gleichgroße anteilige Änderung der Betriebsspannung, der Bestromungskurve zusammen mit dem Arbeitsluftspalt vorgenommen werden. Die Folge davon ist eine Änderung der Aufschlagkraft an den Spitzen der Drucknadeln, so daß automatisiert weniger oder mehr Durchschläge (Kopien) geschrieben werden können. Je nach Anzahl der Blätter kann der Druckkopf auf einen minimalen Schallpegel eingestellt werden, so daß eine Reduzierung des Schreibgeräusches stattfindet. Diese Lösung ist außerdem auch bei sog. vorgespannten Matrixdruckköpfen mit Dauermagneten vorteilhaft einsetzbar.

Andere Vorteile ergeben sich daraus, daß die Gesamtheit der Klappanker oder die Gesamtheit der Magnetjoche oder ein anderes, den Arbeitsluftspalt beeinflussendes Organ verstellt wird. Für den Fall, daß der Arbeitsluftspalt zwischen Anker und Magnetjoch weder weiter verkleinert noch weiter vergrößert werden kann, ist es möglich, zusätzlich die Betriebsspannung bzw. die Bestromungskurve der Elektromagnetspule zu verändern.

In Verbesserung der vorgeschlagenen Verfahrensmaßnahmen ist vorgesehen, daß die Energieänderung automatisch durch einen den Aufzeichnungsträger abtastenden Sensor erfolgt, der auf das Änderungsorgan einwirkt.

Für den Bediener eines Druckers ist es vorteilhaft, daß die Änderung stufenweise durch einen am Matrixnadeldrucker vorgesehenen Schalter erfolgt.
Es ist jedoch auch möglich, daß die Änderung über einen dem Matrixnadeldrucker vorgeschalteten Computer durch einen eingegebenen Steuerbefehl auf den Matrixnadeldruckkopf übertragen wird.

In der Zeichnung sind Ausführungsbeispiele des erfindungsgemäßen Matrixnadeldruckkopfes schematisch dargestellt und werden im folgenden näher beschrieben, sowie auch das erfindungsgemäße Verfahren beschrieben wird. Es zeigen:
- Fig. 1: einen Längsschnitt durch einen Matrixnadeldruckkopf mit in den beiden Symmetrie-Ebenen unterschiedlich eingestellten Arbeitsluftspalten jeweils zwischen einem Magnetjochschenkel und dem zugehörigen Klappanker,
- Fig. 2: denselben Längsschnitt wie Figur 1 durch den Matrixnadeldruckkopf mit dem kleinsten einstellbaren Arbeitsluftspalt,
- Fig. 3: denselben Längsschnitt wie Fig. 1 durch den Matrixnadeldruckkopf mit dem größten einstellbaren Arbeitsluftspalt,
- Fig. 4: eine vergrößerte Einzelheit im Bereich der Klappanker, wobei jeweils der kleinste und der größte Arbeitstuftspalt sowie jeweils die hintere und die vordere Stellung der Drucknadeln und der Klappanker eingezeichnet sind
- Fig. 5: ein Bestromungs- und Spannungsschaubild und
- Fig. 6: ein Blockschaltbild für die Steuerung des Matrixnadeldruckkopfes.

Der Matrixnadeldruckkopf 1 in seiner Gesamtheit ist zu einem Schreibwiderlager 2 auf dem ein Aufzeichnungsträger 3 satt aufliegt, auf einen festen Abstand 17 eingestellt, der nach der Montage des Matrixnadeldruckkopfes 1 im Herstellerwerk bei der Endmontage des Druckers eingestellt wird. Der feste Abstand 17 kann ein Mindestabstand sein oder ein Abstand, der durch den Bediener aufgrund einer am Drucker angeordneten Skala mit einem Hebel eingestellt wird. Zwischen dem Matrixnadeldruckkopf 1 und dem Aufzeichnungsträger 3 ist ein Farbband 4 geführt, gegen das eine Anzahl von neun, achtzehn oder vierundzwanzig oder mehr Drucknadeln 5 schlägt, um die Druckpunkte einer Schrift oder eines Bildes auf dem Aufzeichnungsträger 3 zu erzeugen.

Grundsätzlich ist der Matrixnadeldruckkopf 1 in zwei Funktionsgruppen unterteilt, nämlich in eine Antriebsgruppe 6 für Drucknadeln 5 und eine Nadelführungsgruppe 7, wobei die Antriebsgruppe 6 aus jeder Drucknadel 5 zugeordneter Elektromagnetspule 8 mit Magnetjoch 9 und einem Klappanker 10 besteht, und auf einer Grundplatte 11 montiert ist, und die Nadelführungsgruppe 7 aus einem Nadelgehäuse 7a, mehreren in demselben angeordneten Nadelführungslager 12 besteht.

Jede Drucknadel 5 ist daher durch die Führung in den Nadelführungslagern 12 sowie durch eine Lagerung eines Nadelkopfes 5a, der durch eine Feder 13 unter Federkraft steht, und außerdem durch Führung der Drucknadeln 5 in einem Führungsmundstück 14 erheblich reibungsbelastet. Die jeder Drucknadel 5 zugeführte Antriebsenergie durch den Klappanker 10 wirkt sich auf die Druckkraft der jeweiligen Drucknadel 5 abzüglich der Verluste aus, die aus den auftretenden Reibungsverlusten entstehen. Die in Figur 1 - obere Hälfte - gezeigte Anordnung bewirkt eine rückwärtige Stellung einer Drucknadel 5 solange die Elektromagnetspule 8 nicht bestromt ist. Die Klappanker 10 befinden sich in einer rückwärtigen Stellung 18, mit der eine gewisse Antriebsenergie und ein gewisser Hubweg 16 verbunden ist, der gewöhnlich zwischen 0,05 bis 0,4 mm liegt. Die während dieses Hubweges 16 einer Drucknadel 5 erteilte Antriebsenergie in Form von Bewegungsenergie bestimmt die Aufschlagkraft einer Drucknadelspitze 5b.

Über die Veränderung der Betriebsspannung der Elektromagnetspule 8 oder der Bestromungskurve und/oder des Hubweges 16 bzw. eins Klappanker-Wegs 16' ist die jeder Drucknadel 5 jeweils gleich groß zugeführte Antriebsenergie in jeweils übereinstimmenden Beträgen veränderbar, d. h. in gleichgroßen Anteilen gesteuert verkleinerbar oder vergrößerbar, wobei ein höherer Energieanteil einer höheren Anzahl von zu schreibenden Durchschlägen 3a (Kopien) entspricht und ein kleinerer Energieanteil einer kleineren Anzahl von Durchschlägen 3a (Kopien).

Der Matrixnadeldruckkopf 1 ist auf den festen Abstand 17 zu einem Schreibwiderlager 2 eingestellt. Der Aufzeichnungsträger 3 liegt auf dem Schreibwiderlager 2 weitestgehend luftspaltfrei auf. Zwischen dem Führungsmundstück 14 und dem Aufzeichnungsträger 3 mit Durchschlägen 3a wird das Farbband 4 vorbeibewegt.

Jeder Drucknadel 5 ist im Ausführungsbeispiel ein einzelner Antrieb mit einer Elektromagnetspule 8 zugeordnet. Jede Drucknadel 5 ist innerhalb des Hubweges 16 bzw. des Klappanker-Weges 16' von der gezeichneten rückwärtigen Stellung 18 in eine vordere Stellung 19 und zurück bewegbar. In der gezeichneten rückwärtigen Stellung 18 liegen alle Klappanker 10 mit einem radial inneren Klappankerende 10a an einer gemeinsamen Fläche 20, währenddem alle radial äußeren Klappankerenden 10b die Antriebskraft auf die Drucknadel 5 übertragen und der zurückgelegte Weg jeder Drucknadel 5 bis in die vordere Stellung 19 entspricht dem Klappankernub, d.h. dem Hubweg 16 bzw. dem Klappanker-Weg 16'.

Jede Drucknadel 5 ist aber auch innerhalb eines verkürzten Hubweges 16a (Fig. 1, untere Hälfte) in die vordere Stellung 19 und zurück bewegbar. In der gezeichneten rückwärtigen Stellung 18 (Fig 1, obere Hälfte) liegen alle Klappanker 10 mit den radial inneren Klappankerenden 10a an der gemeinsamen Fläche 20 an, währenddem alle radial äußeren Klappankerenden 10b die Antriebskraft übertragen und der zurückgelegte Weg jeder Drucknadel 5 bis in die vordere Stellung 19 entspricht dem verkleinerten Klappankerhub, d. h. einem verkleinerten Hubweg 16a.

Gemäß Fig. 2 liegen alle Klappanker 10 mit ihren radial inneren Klappankerenden 10a an der gemeinsamen Fläche 20 an, die aber wegen ihrer verschobenen Lage einen vergrößerten Hubweg 16 an der Drucknadelspitze 5b bzw. einen vergrößerten Klappankerweg 16'' bewirkt.

Gemäß Fig. 3 ist der stark vergrößerter Klappanker-Weg 16'' gezeigt. Der Klappankerweg 16' wird hierbei durch einen elastischen Lagerring 31 bzw. durch ringförmige Vorsprünge 7b des Nadelgehäuses 7a begrenzt, wobei trotzdem alle Klappanker 10 eindeutig mit ihren radial inneren Klappankerenden 10a an der gemeinsamen Fläche 20 anliegen.

Die gemeinsame Fläche 20 wird nunmehr von einem Stützkörper 21 (Fig. 4) gebildet, auf den sich die radial inneren Klappankerenden 10a gemeinsam abstützen. Der Stützkörper 21 ist zur Fläche 20 parallel verstellbar und der Verstellweg beträgt ca. 0,05 bis 0,4 mm. In diesem Umfang wird der Klappankerhub, d. h. der Hubweg 16 verändert. Der Stützkörper 21 trägt einen Dämpfungsring 21a, an dem die Fläche 20 angebracht ist. Zum Verstellen des Stützkörpers 21 dient ein mechanisch und/oder elektrisch betätigbarer bzw. elektronisch steuerbarer Verstellantrieb 22, der an dem Stützkörper 21 angreift. Der Verstellantrieb 22 kann aus einem Elektromagneten bestehen. Wie gezeichnet besteht der Verstellantrieb 22 aus einem Drehantrieb 22a mit Gewindespindel 22b. An den Drehantrieb 22a ist ein Stromanschluß 22c gelegt. Bei Betätigung des Verstellantriebs 22 nach der einen Richtung wird der Stützkörper 21 für den Dämpfungsring 21a z .B. wie gezeichnet von der mit ausgezogenen Linien gezeichneten Position in die mit gestrichelt gezeichneten Linien (in Fig. 4 von rechts nach links) bewegt, indem die Gewindespindel 22b entsprechend drehangetrieben wird. In der gestrichelt gezeichneten Position befindet sich der Dämpfungsring 21a ebenfalls in der nach links verstellten Position, so daß die Anker 10' mit einem vergrößerten Klappanker-Weg 16'' arbeiten.

In Fig. 5 sind die Spulenspannung (in Volt) und der Spulenstrom (in Ampère) im Verlauf über der Zeit t₁ bzw. T dargestellt. Bei entsprechend vermindertem Strom sinkt die der jeweiligen Elektromagnetspule 8 zugeführte Energie, so daß die betreffende Drucknadel 5 eine geringere Aufschlagenergie erhält.

Die Änderung der Energiezuführung wird nunmehr durch ein Verfahren zum Ansteuern der Drucknadeln eines Matrixnadeldruckkopfes zwecks Anpassung auf die zu druckende Kopienanzahl und/oder zwecks Anpassung der Druckfrequenz im Sinne einer Veränderung der Schreibgeschwindigkeit eines Matrixdruckers ausgeübt. Zu diesem Zweck (Fig. 6) ist ein auf ein Änderungsorgan 23 (einen Mikroprozessor) einwirkender Steuerbefehl 24 vorgesehen, wodurch die geometrische Veränderung des Arbeitsluftspaltes 25 zwischen einem Magnetpol 9a und einem Klappanker 10 stattfindet. Zusätzlich oder alternativ wird durch den Steuerbefehl 24 eine Änderung der Betriebsspannung der Elektromagnetspule 8 eingeleitet und zusätzlich oder alternativ eine Änderung der Bestromungskurve bzw. der Bestromungszeit der Elektromagnetspule 8 vorgenommen.

Dieser Steuerbefehl 24 an das Änderungsorgan 23, den Mikroprozessor, kann auch bei Dickenunterschieden des zu bedruckenden Papiers dadurch ausgelöst werden, indem die Energieänderung automatisch durch einen den Aufzeichnungsträger 3 abtastenden Sensor 26 erfaßt wird, der auf den Mikroprozessor 23 ein Signal abgibt.

Die jeweils optimale Einstellung des Arbeitsluftspaltes 25, in Verbindung entweder mit der Bestromungskurve oder mit der Bestromungszeit oder mit der Betriebsspannung an der Elektromagnetspule 8 erfolgt dadurch, daß die Änderung stufenweise durch einen am Matrixnadeldrucker vorgesehenen Schalter 27 eingestellt wird.

Es ist jedoch auch vorteilhaft, daß die Änderung der bezeichneten Parameter über ein dem Matrixdrucker vorgeschalteten Computer 28 über einen dort eingegebenen Steuerbefehl auf den Matrixnadeldruckkopf 1 bzw. auf das Änderungsorgan 23, den Mikroprozessor, übertragen wird.

Nachfolgend werden Beispiele aufgezeigt, wie der Bediener vorgehen kann, um unterschiedliche Anzahlen von Kopien zu erzeugen:
1. Beispiel : Der Bediener möchte Papier zusammen mit mehreren Durchschlägen bedrucken: Nach Wahl der Kopienzahl schaltet der Drucker folgende Werte am Druckkopf 1 selbsttätig ein:

| | |
|---|---|
| Großer Luftspalt | 0,4 mm |
| Bestromungszeit | 350 Mikrosekunden |
| Spulenstrom | 2 Ampère |
| Frequenz | 2000 Hz |

2. Beispiel: Der Bediener möchte einlagiges Papier mit hoher Schreibgeschwindigkeit drucken. Nach Wahl "einlagiges Papier" schaltet der Drucker folgende Werte am Druckkopf 1 selbsttätig ein:

| | |
|---|---|
| Kleiner Luftspalt | 0,25 mm |
| Bespromungszeit | 250 Mikrosekunden |
| Spulenstrom | 1,2 Ampère |
| Frequenz | 3000 Hz |

## Patentansprüche

1. Verfahren zum Ansteuern der Drucknadeln eines Matrixnadeldruckkopfes zwecks Anpassung auf die zu druckende Kopienanzahl und/oder zwecks Anpassung der Druckfrequenz im Sinn einer Veränderung der Schreibgeschwindigkeit eines Matrixdruckers, dadurch gekennzeichnet,
daß ein auf ein Änderungsorgan (23) einwirkender Steuerbefehl (24) bewirkt wird, wodurch eine geometrische Veränderung des Arbeitsluftspaltes (25) zwischen einem Magnetpol (9a) und einem Klappanker (10) in Verbindung mit einer Änderung der Betriebsspannung der Elektromagnetspule (8) oder mit einer Änderung der Bestromungskurve bzw. der Bestromungszeit der Elektromagnetspule (8) vorgenommen wird.

2. Verfahren nach Anspruch 1,
dadurch gekennzeichnet,
daß die Energieänderung automatisch durch einen den Aufzeichnungsträger (3) abtastenden Sensor (26) erfolgt, der auf das Änderungsorgan (23) einwirkt.

3. Verfahren nach Anspruch 1,
dadurch gekennzeichnet,
daß die Änderung stufenweise durch einen am Matrixnadeldrucker vorgesehenen Schalter (27) erfolgt.

4. Verfahren nach Anspruch 2,
dadurch gekennzeichnet,
daß die Änderung über einen dem Matrixnadeldrucker vorgeschalteten Computer (28) durch einen eingegebenen Steuerbefehl (24) auf den Matrixnadeldruckkopf (1) übertragen wird.

## Claims

1. Process for controlling printing pins of a dot-matrix pin printing head for the purpose of adjustment to a number of copies to be printed and/or for the adjustment of frequency of printing concerning a change in printing speed of a dot-matrix printer, wherein a command instruction (24), is produced, which acts on a changing means (23), whereby a geometrical change of an operating air-gap (25) between a magnetic pole (9a) and a flap armouring member (10) is effected in connection with a change in operating voltage of an electromagnetic coil (8) or with a change in a flow curve of an electrical current or a duration of application of an electrical current of a said electromagnetic coil (8).

2. Process in accordance with claim 1, wherein a change in energy occurs automatically by means of a sensor (26), which acts on a changing means (23), which scans a print carrying medium.

3. Process in accordance with claim 1, wherein a said change occurs in stages by means of a switch-circuit (27) provided on a dot-matrix printer.

4. Process in accordance with claim 2, wherein a said change is transmitted to a dot-matrix printing-head (1) by means of a command instruction (24) entered by means of a computer (28) which is connected in series with a said printer, in front, electrically speaking, of a said printer.

## Revendications

1. Procédé pour commander les aiguilles d'impression d'une tête d'impression matricielle à aiguilles pour s'adapter au nombre de copies à imprimer et/ou pour s'adapter à la fréquence d'impression dans le sens d'une modification de la vitesse d'impression d'une imprimante à matrice,
caractérisé en ce qu'un ordre de commande (24) agissant sur un organe de modification (23) est donné, grâce à quoi une modification géométrique de l'entrefer de travail (25) entre un pôle magnétique (9a) et une armature battante (10) est réalisée en liaison avec une modification de la tension de service de la bobine électromagnétique (8) ou une modification de la courbe d'alimentation en courant ou de la durée de l'alimentation en courant de la bobine électromagnétique (8).

2. Procédé selon la revendication 1,
caractérisé en ce que la modification d'énergie est effectuée automatiquement par un capteur (26) palpant le support d'enregistrement (3), capteur qui agit sur l'organe de modification (23).

3. Procédé selon la revendication 1,
caractérisé en ce que la modification est effectuée graduellement par un commutateur (27) prévu sur l'imprimante matricielle à aiguilles.

4. Procédé selon la revendication 2,
caractérisé en ce que la modification est transmise à la tête d'impression matricielle à aiguilles (1) par un ordre de commande entré (24) par l'intermédiaire d'un ordinateur (28) disposé en amont de l'imprimante matricielle à aiguilles.
